# EUROPÄISCHE PATENTANMELDUNG

(11) **EP 4 487 976 A1**
(43) Veröffentlichungstag der Anmeldung: **08.01.2025**
(21) Anmeldenummer: 24185902.4
(22) Anmeldetag: 02.07.2024
(51) Int. Cl.: B21D 28/26, B21D 28/34

(54) **STANZMATRIZE**

(30) Priorität: 05.07.2023 DE 102023117727
(71) Anmelder: WS Wieländer + Schill Professionelle Karosserie- Spezialwerkzeuge GmbH & Co. KG, 78609 Tuningen (DE)
(72) Erfinder: Reitzig, Klaus, 58511 Lüdenscheid (DE)
(74) Vertreter: Friderichs, Gunther

(57) **Zusammenfassung**

Die Offenbarung betrifft eine Stanzmatrize, umfassend einen Träger (10). In den Träger (10) ist stirnseitig ein Einsatz (20) eingesetzt, welcher das Durchgangsloch (22) der Stanzmatrize umfasst.

## Beschreibung

### Gebiet der Erfindung

Die Erfindung betrifft eine Stanzmatrize sowie ein Verfahren zum Stanzen von Löchern. Weiter betrifft die Erfindung ein Stanzwerkzeug, welches insbesondere zum Stanzen von Löchern im Karosseriebereich verwendet wird.

### Hintergrund der Erfindung

Es ist bekannt, in Karosseriebleche Löcher zu stanzen. Insbesondere, wenn das Blech von beiden Seiten zugänglich ist, ist das Einbringen von Löchern, welche beispielsweise im Reparaturfall dem Setzen von Nieten dienen, mittels eines hydraulischen Stanzwerkzeugs gegenüber Bohren weniger zeit- und kostenaufwendig.

Insbesondere bei hochfesten Blechen, insbesondere einer Verbundstruktur, ist das Bohren eines Lochs aufwendig. Es müssen hochfeste Spezialbohrer verwendet werden, die relativ schnell verschleißen.

Aber auch das Stanzen von Löchern in hochfeste Bleche ist problematisch.

Beim Stanzen schneidet sich ein Stanzwerkstempel ins Blech und eine Stanzmatrize dient als Gegenhalter. Bei hochfesten Blechen kommt es bei einem Stanzvorgang kaum noch zu einem Fließen des Materials, wenn sich der Stanzstempel einschneidet. Die Stanzbutzen werden vielmehr quasi herausgebrochen.

Die Belastung auf die Schneidkante des Stanzstempels ist enorm. Die Offenlegungsschrift DE 10 2013 114 806 A1 (Erfinder Klaus Reitzig) zeigt einen Stanzstempel, auf den eine ringförmige Stanzkrone aufgesetzt werden kann. Die Stanzkrone kann nach einem Stanzvorgang abgenommen und gegen eine neue Stanzkrone ausgetauscht werden. So ist gewährleistet, dass bei jedem Stanzvorgang ein Stanzstempel mit einer hinreichend scharfen Schneidkante verwendet wird. Die Maßhaltigkeit der gestanzten Löcher leidet dadurch nicht unter einem Verschleiß des Stanzstempels. Gleichzeitig ist das Stanzen von Löchern insbesondere in hochfeste Karosseriestrukturteile so kostengünstiger, da lediglich die Stanzkrone ausgetauscht werden muss.

### Aufgabe der Erfindung

Der Erfindung liegt demgegenüber die Aufgabe zugrunde, die Präzision vom Stanzen von Löchern, insbesondere in hochfeste Karosseriebleche, weiter zu verbessern.

### Zusammenfassung der Erfindung

Die Aufgabe der Erfindung wird bereits durch eine Stanzmatrize nach Anspruch 1 gelöst. Bevorzugte Ausführungsformen und Weiterbildungen der Erfindung sind dem Gegenstand der abhängigen Ansprüche, der Beschreibung sowie den Zeichnungen zu entnehmen.

Die Erfindung betrifft eine Stanzmatrize, welche insbesondere für ein hydraulisches Werkzeug zum Stanzen von Löchern in Karosseriebleche, insbesondere hochfeste Karosseriebleche, verwendet wird.

Die Stanzmatrize umfasst einen Träger.

Der Träger ist dazu ausgebildet, mit einem Stanzwerkzeug verbunden zu werden. Insbesondere kann der Träger eine Aufnahme umfassen, die der Verbindung mit dem Stanzwerkzeug dient.

Gemäß der Erfindung ist in den Träger stirnseitig ein Einsatz eingesetzt, welcher das Durchgangsloch der Stanzmatrize umfasst.

Die erfindungsgemäße Stanzmatrize, im Folgenden auch lediglich als "Matrize" bezeichnet, ist also zumindest zweiteilig ausgebildet und umfasst den Träger sowie den Einsatz, welcher das Durchgangsloch sowie die Anlagefläche für das Werkstück umfasst.

Vorzugsweise ragt der Einsatz aus dem Träger heraus. Es kommt bei einem Stanzvorgang also lediglich der Einsatz mit dem Werkzeug in Kontakt.

Es hat sich herausgestellt, dass die Kante des Durchgangsloch, an der das Werkstück beim Stanzen anliegt, eine überraschend bedeutende Rolle für die Maßhaltigkeit des gestanzten Lochs spielt.

Insbesondere scheint die Kante des Durchgangslochs, an welcher das Werkstück anliegt, auch matrizenseitig eine wichtige Rolle für die Qualität des Stanzvorgangs zu spielen.

Der Einsatz ist vorzugsweise als Ring ausgebildet, insbesondere als Ring mit kreiszylindrischem Außendurchmesser.

Das Durchgangsloch des Einsatzes hat gemäß einer Ausführungsform einen Durchmesser von 3 bis 15 mm.

Gemäß einer bevorzugten Ausführungsform der Erfindung ist der Einsatz in eine Ausnehmung des Trägers geklemmt.

Insbesondere ist der Einsatz gegenüber der Ausnehmung als Übermaßpassung ausgebildet.

Der Einsatz ist also klemmend in der Ausnehmung fixiert. Zum Austausch des Einsatzes kann dieser aus der Ausnehmung herausgestanzt werden. Hierzu umfasst der Träger vorzugsweise unterhalb des Einsatzes ein Durchgangsloch.

Bei einer Weiterbildung der Erfindung ist in der Ausnehmung eine umlaufende Nut angeordnet, in die ein elastischer Ring, insbesondere ein O-Ring, eingesetzt ist.

Der elastische Ring dient ebenfalls der klemmenden Fixierung des Einsatzes. Bei einer bevorzugten Ausführungsform ist zur klemmenden Verbindung sowohl der elastische Ring als auch eine Übermaßpassung vorgesehen.

Vorzugsweise ist der Einsatz aus einem härteren Material als der Träger ausgebildet.

Insbesondere kann der Einsatz aus einer gehärteten Legierung mit einer Härte HRC größer 60, vorzugsweise von 60 bis 65 (nach DIN EN ISO 6508-1 -2016-12) ausgebildet sein.

Die Härte des Materials des Trägers unterscheidet sich vorzugsweise um mindestens 5 Härtegrade nach HRC.

Insbesondere kann der Träger eine Härte von 50 bis 58 HRC haben.

Der Einsatz ist vorzugsweise durchgehärtet. Der Träger kann nicht gehärtet oder nur oberflächengehärtet sein.

So wird für den Einsatz ein härteres, aber gleichzeitig spröderes Material verwendet. Das Material des Trägers ist weicher, hat aber eine höhere Bruchdehnung, wodurch die Gefahr eines plötzlichen Bauteilversagens durch Bruch vermieden wird.

Die Ausnehmung ist gemäß einer Ausführungsform der Erfindung als Sackloch mit einem unter den Einsatz greifenden Kragen ausgebildet.

Der Kragen umgreift den Einsatz von unten. Vorzugsweise endet der Kragen aber in radialer Richtung vor der Innenkante des Durchgangslochs des Einsatzes.

So ist ein Teilbereich der Unterseite des Einsatzes zugänglich, um diesen herauszuschlagen.

Bei einer bevorzugten Ausführungsform der Erfindung hat das Durchgangsloch einen Hinterschnitt.

Der Hinterschnitt kann insbesondere als Konus ausgebildet sein, welcher angrenzend an einen kreiszylindrischen Abschnitt des Durchgangslochs angrenzt.

Die Seitenwand des Hinterschnitts kann insbesondere in einem Winkel von 10 bis 20° zur Mittelachse des Einsatzes stehen.

Bei einer Ausführungsform der Erfindung hat der Einsatz ein Verhältnis von Wandstärke zu Außendurchmesser (größter Außendurchmesser) von 0,1 bis 0,5, vorzugsweise von 0,2 bis 0,3.

Die Wand des Einsatzes ist also vorzugsweise vergleichsweise stark ausgebildet.

Das Verhältnis von Höhe zu Außendurchmesser des Einsatzes beträgt vorzugsweise 0,2 bis 2, besonders bevorzugt 0,4 bis 0,8.

Der Einsatz ist also vorzugsweise nicht als flache Scheibe, sondern als Bauteil mit relativ großer Höhe ausgebildet, wodurch ein Verziehen des Einsatzes beim Stanzen weitgehend vermieden wird.

Weiter betrifft die Erfindung ein Stanzwerkzeug, welches die vorstehend beschriebene Matrize umfasst.

Das Stanzwerkzeug ist insbesondere als Hydraulikwerkzeug mit einer austauschbaren Stanzmatrize sowie mit einem austauschbaren Stanzstempel ausgebildet.

Weiter betrifft die Erfindung ein Verfahren zum Stanzen von Löchern, insbesondere von hochfesten Karosserieblechen.

Gemäß des Verfahrens wird vorstehend beschriebene Stanzmatrize verwendet.

Nach dem Stanzen eines ersten Loches wird der Einsatz getauscht und sodann ein zweites Loch gestanzt.

Durch das regelmäßige Austauschen des Einsatzes wird eine gleichbleibende Maßhaltigkeit der gestanzten Löcher sichergestellt.

### Kurzbeschreibung der Zeichnungen

Der Gegenstand der Erfindung soll im Folgenden anhand eines in den Zeichnungen Fig. 1 bis Fig. 3 dargestellten Ausführungsbeispiels näher erläutert werden.
Fig. 1 ist eine Seitenansicht einer erfindungsgemäßen Stanzmatrize.
Fig. 2 ist ein mittiger Längsschnitt der Stanzmatrize.
Fig. 3 zeigt die Stanzmatrize sowie den im Zusammenwirken mit der Matrize verwendeten Stanzstempel.

### Detaillierte Beschreibung der Zeichnungen

Fig. 1 zeigt in einer Seitenansicht ein Ausführungsbeispiel einer erfindungsgemäßen Stanzmatrize 1.

Die Matrize 1 umfasst einen Träger 10, welcher eine rückseitige Aufnahme 11 umfasst, mit der der Träger 10 an einem hydraulischen Presswerkzeug befestigt werden kann.

Der Träger 10 ist vorzugsweise kreiszylindrisch ausgebildet.

Der Träger 10 ist innen hohl und umfasst in diesem Ausführungsbeispiel eine seitliche Öffnung 12 sowie ein Durchgangsloch 13.

Der Stanzbutzen kann über die seitliche Öffnung 12 herausgenommen werden. Sofern sich ein Teil verklemmt, kann von der gegenüberliegenden Seite dieses mit einem Werkzeug herausgedrückt werden.

Stirnseitig ist in den Träger 10 ein Einsatz 20 eingesetzt, welcher die Anlagefläche für das Werkstück bildet.

Fig. 2 ist ein mittiger Längsschnitt entlang der Linie B-B aus Fig. 1.

Der Einsatz 20 ist in eine Ausnehmung 17 des Trägers 10 eingesetzt.

Der Einsatz 20 ist klemmend über eine Übermaßpassung in der Ausnehmung 17 angeordnet.

Zusätzlich umfasst die Ausnehmung 10 eine innenliegende Nut 15, in die ein O-Ring 2 eingesetzt ist.

Die Ausnehmung 17 bildet ein Sackloch mit einem Kragen 16, der unter den Einsatz 20 greift und so den Einsatz 20 abstützt.

Der Kragen 16 endet vor der innenliegenden Kante 26 des Einsatzes 20. So kann ein geeignetes Werkzeug an die Unterseite des Einsatzes 20 greifen, um diesen herauszuschlagen.

Beispielsweise kann ein Werkzeug mit einem aufspreizbaren Kopf und einem verschiebbaren Gewicht, welches als Zughammer dient, zum Herausschlagen des Einsatzes 20 verwendet werden (nicht dargestellt).

Die Ausnehmung 17 umfasst stirnseitig einen konischen Einführabschnitt 14. Dies erleichtert das Einsetzen des Einsatzes 20.

Der Einsatz 20 hat eine kreiszylindrische Außenkontur.

Die vordere Kante 24 ist abgerundet.

Der Einsatz 20 ragt aus der Ausnehmung 17 heraus.

Die innenliegende untere Kante 25 ist abgeschrägt, insbesondere konisch ausgebildet, was ebenfalls das Einsetzen des Einsatzes 20 erleichtert.

Beim Stanzen ist es wichtig, dass die am Werkstück anliegende Kante 21 des Durchgangslochs 22 hinreichend scharf ist.

Das Durchgangsloch 22 umfasst einen kreiszylindrischen Abschnitt, dem ein Hinterschnitt 23 folgt. Im Bereich des Hinterabschnitts weitet sich der Durchmesser des Durchgangslochs 22 auf. Dies erleichtert das Herausfallen des ausgestanzten Blechstücks.

Der Einsatz 20 ist gegenüber dem Träger 10 aus einem härteren, aber gleichzeitig spröderen Material mit geringerer Bruchdehnung ausgebildet.

Fig. 3 zeigt, wie die erfindungsgemäße Matrize 1 in einem entsprechenden Werkzeug verwendet wird.

Neben der Matrize 1 wird ein Stanzstempel 30 an dem Hydraulikwerkzeug (nicht dargestellt) angebracht.

In diesem Ausführungsbeispiel umfasst der Stanzstempel einen Dorn 31, auf den eine Stanzkrone 32 aufgesetzt wird.

Die Stanzkrone 32 bildet das Gegenstück zur Matrize 1, insbesondere zum Einsatz 20.

Der Stanzstempel 30 schneidet sich mit der Stanzkrone 32 voran in das Blech und fährt bis in das Durchgangsloch des Einsatzes 20.

Wie eingangs bereits beschrieben, kommt es bei hochfesten Blechen und Blechpaarungen weniger zu einem Schneiden des Stanzstempels 30. Das ausgestanzte Blechstück, der sog. Stanzbutzen, wird quasi herausgebrochen.

Durch die Erfindung konnte die Maßhaltigkeit der in ein Karosserieblech gestanzten Löcher weiter verbessert werden. Weiter muss bei einem Verschleiß der Kante des Durchgangslochs der Matrize lediglich der Einsatz ausgewechselt werden.

### Bezugszeichenliste

- 1: Stanzmatrize/Matrize
- 2: O-Ring
- 10: Träger
- 11: Aufnahme
- 12: seitliche Öffnung
- 13: Durchgangsloch
- 14: Einführabschnitt
- 15: Nut
- 16: Kragen
- 17: Ausnehmung
- 20: Einsatz
- 21: Innenkante
- 22: Durchgangsloch
- 23: Hinterschnitt
- 24: Kante
- 25: Kante
- 26: Kante
- 30: Stanzstempel
- 31: Dorn
- 32: Stanzkrone

## Patentansprüche

1. Stanzmatrize, umfassend einen Träger, wobei in den Träger stirnseitig ein Einsatz eingesetzt ist, welcher das Durchgangsloch der Stanzmatrize umfasst.

2. Stanzmatrize nach dem vorstehenden Anspruch, **dadurch gekennzeichnet, dass** der Einsatz als Ring ausgebildet ist.

3. Stanzmatrize nach einem der vorstehenden Ansprüche, **dadurch gekennzeichnet, dass** der Einsatz in eine Ausnehmung des Trägers geklemmt ist, wobei insbesondere der Einsatz gegenüber der Ausnehmung als Übermaßpassung ausgebildet ist.

4. Stanzmatrize nach einem der vorstehenden Ansprüche, **dadurch gekennzeichnet, dass** in der Ausnehmung eine umlaufende Nut angeordnet ist, in die ein elastischer Ring eingesetzt ist.

5. Stanzmatrize nach einem der vorstehenden Ansprüche, **dadurch gekennzeichnet, dass** der Einsatz aus einem härteren Material als der Träger ausgebildet ist, insbesondere aus einem Material mit einer Härte HRC größer 60, vorzugsweise 60-65 (nach DIN EN ISO 6508-1 - 2016-12).

6. Stanzmatrize nach einem der vorstehenden Ansprüche, **dadurch gekennzeichnet, dass** der Einsatz aus dem Träger herausnehmbar ausgebildet ist.

7. Stanzmatrize nach einem der vorstehenden Ansprüche, **dadurch gekennzeichnet, dass** die Ausnehmung als Sackloch mit einem unter den Einsatz greifenden Kragen ausgebildet ist.

8. Stanzmatrize nach einem der vorstehenden Ansprüche, **dadurch gekennzeichnet, dass** das Durchgangloch einen Hinterschnitt aufweist.

9. Stanzmatrize nach einem der vorstehenden Ansprüche, **dadurch gekennzeichnet, dass** der Einsatz ein Verhältnis von Wandstärke zu Außendurchmesser von 0,1 bis 0,5, vorzugsweise von 0,2-0,3, aufweist.

10. Stanzmatrize nach einem der vorstehenden Ansprüche, **dadurch gekennzeichnet, dass** der Einsatz ein Verhältnis von Höhe zu Außendurchmesser von 0,2 bis 2, vorzugsweise von 0,4 bis 0,8, aufweist.

11. Stanzwerkzeug, umfassend eine Stanzmatrize nach einem der vorstehenden Ansprüche.

12. Verfahren zum Stanzen von Löchern, insbesondere in hochfeste Karosseriebleche, wobei eine Stanzmatrize nach einem der vorstehenden Ansprüche verwendet wird und wobei nach dem Stanzen eines ersten Loches der Einsatz getauscht und sodann ein zweites Loch gestanzt wird.
